# FASCICULE DE BREVET EUROPEEN

(11) **EP 3 101 738 B1**
(45) Date de publication et mention de la délivrance du brevet: **17.10.2018**
(21) Numéro de dépôt: 16172488.5
(22) Date de dépôt: 01.06.2016
(51) Int. Cl.: H01R 13/508, H01R 13/625, H01R 13/506

(54) **BAGUE DE VERROUILLAGE, DE TYPE BAÏONNETTE D'UN CONNECTEUR ÉLECTRIQUE CIRCULAIRE**
VERSCHLUSSRING VOM TYP BAJONETTVERSCHLUSS EINES RINGFÖRMIGEN ELEKTRISCHEN STECKVERBINDERS
BAYONET-TYPE LOCKING RING OF A CIRCULAR ELECTRICAL CONNECTOR

(30) Priorité: 01.06.2015 FR 1554925
(43) Date de publication de la demande: 07.12.2016
(73) Titulaire: SOURIAU, 78000 Versailles Cedex (FR)
(72) Inventeur: TROQUET, Gilles, 72000 LE MANS (FR); FEURPRIER, Julien, 72470 SAINT MARS LA BRIERE (FR)
(74) Mandataire: Ipside

(56) Documents cités:
- EP-A1- 0 485 991
- DE-U1-202013 000 877
- FR-A1- 2 498 272
- FR-A2- 2 549 303
- US-A- 5 082 454
- US-A- 5 256 077
- US-B1- 6 183 286

## Description

### DOMAINE TECHNIQUE DE L'INVENTION

La présente invention concerne une bague de verrouillage. Elle s'applique, en particulier, à une bague de verrouillage, de type baïonnette d'un connecteur électrique circulaire, qui se trouve être la plus complexe à produire.

### ETAT DE LA TECHNIQUE

La totalité des bagues de verrouillage à baïonnette sont de type monobloc ; c'est-à-dire qu'elles sont soient moulées, soient usinées en une seule pièce.

Dans les deux cas, les moyens à mettre en oeuvre sont complexes et coûteux, puisqu'il faut réaliser les rampes du système de verrouillage qui se situent à l'intérieur de la pièce, et sont ainsi en contre-dépouille.

La figure 1 montre le cas d'une pièce moulée 20 avec des rampes 21. Le moule doit être à noyau « éclipsable » afin de démouler les rampes.

La complexité du moule ne permet pas, ou difficilement, de mouler une pièce optimisée en raison des contraintes d'injection, de la masse réduite à certains endroits et des épaisseurs constantes.

Les figures 2 et 3 montrent une bague de verrouillage usinée en laiton. Les rampes taillées dans le diamètre intérieur de la bague, doivent être réalisées à l'aide de machines d'usinage (combinaison de mouvement, donc cames ou commande numérique), et de porte-outils (renvoi d'angle). Les zones 22 montrent les formes spécifiques à réaliser par l'intérieur. Ces opérations sont complexes et coûteuses et peuvent créer des rebuts.

### OBJET DE L'INVENTION

L'invention vise à remédier à ces inconvénients.

A cet effet, l'invention concerne une bague de verrouillage, de type baïonnette, destinée à recevoir un connecteur électrique circulaire, selon la revendication 1.

Une rampe présente une largeur donnée permettant un déplacement et un guidage d'un ergot du connecteur électrique pour son verrouillage.

La bague de verrouillage est réalisée en deux pièces, le plan de joint se situe entre les deux parties des rampes de verrouillage. Les formes fonctionnelles de ces deux parties deviennent ainsi facilement réalisables quelque soit le mode de réalisation retenu, sans outil ou méthode complexe. L'assemblage est très simple et rapide, donc économique.

Les deux pièces peuvent être moulées dans des outils très simples, puisqu'il n'y a aucune contre-dépouille sur les pièces.

Grâce à ces dispositions, les moyens de réalisations employés sont bon marché.

Les Outillages de moulage sont plus simples, il est donc possible d'optimiser la conception des pièces (épaisseur constante, position des points d'injection, etc...).

Dans un mode de réalisation, la deuxième pièce s'emboite dans la première pièce par clipsage bloquant la translation de la première pièce par rapport à la deuxième pièce.

Dans un mode de réalisation, la deuxième pièce s'emboite dans la première pièce jusqu'à une butée adaptée pour aligner l'extrémité de la première pièce à l'extrémité de la deuxième pièce.

La matière de chaque pièce est choisie et adaptée au besoin, pour un coût réduit.

De manière très générale, on appelle ici matériau thermoplastique tout matériau comportant un certain pourcentage de matériau thermoplastique constituant une matrice, qu'il s'agisse d'un matériau constitué seulement de matériau thermoplastique ou encore par exemple d'un matériau composite à fibres continues et à matrice thermoplastique.

On appelle ici matériau thermoplastique très haute performance tout matériau présentant une grande résistance, une bonne rigidité ainsi qu'une excellente résistance à l'hydrolyse, le tout sur une vaste plage de températures, les rendant aptes à des applications même sous des contraintes extrêmes. Le matériau thermoplastique très haute performance est notamment choisi parmi la famille des PAEK (pour polyaryléthercétones) : polyétheréthercétones (désigné par le sigle PEEK), polyéthercétonecétone (désigné par le sigle PEKK) ou un mélange des deux d'entre eux.

Selon une autre variante, le matériau thermoplastique très haute performance est notamment choisi parmi poly(sulfure de phénylène) (désigné par le sigle PPS), polyamide-imide (désigné par le sigle PAI), polyéthersulfone (désigné par le sigle PES), polyétherimide (désigné par le sigle PEI), polymère à cristaux liquides (désigné par le sigle LCP), ou un mélange d'au moins deux d'entre eux.

Concernant la deuxième pièce, elle est réduite au strict minimum. Le choix du matériau est en rapport avec l'utilisation du connecteur. Ainsi pour améliorer la durée de vie du connecteur, la deuxième pièce est en métal ce qui améliore sa résistance au frottement. Pour réduire son poids, la deuxième pièce est en thermoplastique très haute performance. Ainsi, la surface est protégée et dans ce cas, la deuxième pièce évite les risques de corrosion.

Dans un mode de réalisation, la première pièce comporte sur sa surface cylindrique externe une partie de gorge en forme de U, V ou W adaptée pour la préhension de la première partie par une main. Ainsi, la bague de verrouillage permet une meilleure préhension d'une main pour le verrouillage manuel. Cette variante est plus ergonomique (forme mieux adaptée à la main).

### BREVE DESCRIPTION DES FIGURES

D'autres avantages, buts et caractéristiques de la présente invention ressortent de la description qui suit faite, dans un but explicatif et nullement limitatif, en regard des dessins annexés, dans lesquels :
- la figure 1, (relative à l'art antérieur), représente une coupe d'une pièce moulée,
- les figures 2 et 3, (relatives à l'art antérieur), représentent des coupes d'une pièce usinée,
- la figure 4 représente une vue éclatée avant l'assemblage de la première pièce avec la deuxième pièce d'une bague de verrouillage objet de la présente invention,
- la figure 5 représente une vue en coupe selon un plan transversal d'une bague de verrouillage objet de la présente invention,
- la figure 6 représente une vue en coupe d'une bague de verrouillage objet de la présente invention avec un connecteur électrique,
- la figure 7 représente une vue d'une bague de verrouillage objet de la présente invention avec un connecteur électrique,
- la figure 8 représente une vue en coupe selon un plan transversal avant l'assemblage de la première pièce avec la deuxième pièce d'une bague de verrouillage objet de la présente invention,
- la figure 9 représente une vue en coupe selon un plan transversal d'une bague de verrouillage selon un mode de réalisation,
- la figure 10 représente une vue en coupe selon un plan transversal d'une bague de verrouillage selon un autre mode de réalisation.

### DESCRIPTION D'EXEMPLES DE REALISATION DE L'INVENTION

Les figures 1 à 3 ont été décrites précédemment.

La figure 4 montre la première pièce 23 et la deuxième pièce 24 avant leur assemblage. La première pièce 23 comporte des encoches réparties sur toute la circonférence de la surface interne. La deuxième pièce 24 comporte des encoches réparties sur toute la circonférence de la surface externe. Les encoches de la première pièce 23 et les encoches de deuxième pièce 24 sont complémentaires.

La figure 5 montre l'assemblage de la première pièce 23 et la deuxième pièce 24. Lorsque ces deux pièces sont assemblées par translation dans le sens de l'axe longitudinal de la première pièce 23, la deuxième pièce 24 n'est plus mobile en rotation par rapport à la première pièce 23. Les encoches permettent de bloquer cette rotation.

Les figures 6 et 7 montrent le positionnement d'un connecteur électrique 25 dans la bague de verrouillage. La première pièce 23 et la deuxième pièce 24 sont assemblées préalablement avant de positionner le connecteur électrique.

La figure 8 représente une vue en coupe de la première pièce 23 et la deuxième pièce 24 avant leur assemblage. Sur cette figure, il est visible la première partie de rampe de la première pièce 23 et la deuxième partie de rampe de la deuxième pièce 24.

La figure 9 représente une vue en coupe de l'assemblage de la première pièce 23 et de la deuxième pièce 24. Il est montré une zone 26 qui permet d'observer la complémentarité de la deuxième partie de rampe avec la première partie de rampe. Sur cette figure il n'est visible qu'une première partie de rampe (vue en coupe), mais dans cette réalisation la première pièce 23 possède deux premières parties de rampe et la deuxième pièce possède deux deuxièmes parties de rampe.

Chaque partie de rampe est destinée à recevoir un ergot d'un connecteur électrique pour guider l'ergot vers la fin de la rampe qui verrouille le connecteur électrique circulaire. Il faut effectuer un mouvement poussé-tourné.

La figure 10 représente en coupe de l'assemblage de la première pièce 23 et de la deuxième pièce 24, et permet de voir la variante avec clipage 27.

L'assemblage des deux pièces est réalisé par clipage dans l'axe principal de la pièce (axe de rotation), soit manuellement, soit automatiquement. On entend par clipage, le fait d'attacher à l'aide d'un clip.

Dans ce cas, la face externe de la deuxième pièce 24 comporte un ergot (clip) qui bloque la deuxième pièce 24 par rapport à la première pièce 23. Comme la figure précédente, la deuxième partie de rampe complète la première partie de rampe.

La partie de la rampe qui assure le verrouillage (deuxième pièce 24), se trouve être la plus sollicitée puisqu'elle encaisse les efforts de connexion des contacts, et de compression du joint d'accouplement. La deuxième pièce 24 est réalisée en métal (Zamak moulé), ou thermoplastique très haute performance.

La partie qui assure le déverrouillage (première pièce 23), et qui supporte donc moins d'efforts (frottement des contacts seulement) est réalisée en matière thermoplastique moulée plus ordinaire et très bon marché. Le matériau est donc choisi en fonction des sollicitations et des performances recherchées.

Dans un autre exemple de réalisation, la couleur et le marquage de la première pièce 23 sont différents.

## Revendications

1. Bague de verrouillage, de type baïonnette, destinée à recevoir un connecteur électrique circulaire, **caractérisée en ce qu'**elle comporte :
- une première pièce (23) en forme d'anneau cylindrique s'étendant d'une extrémité à une autre, ladite première pièce (23) comprend des encoches réparties sur toute la circonférence de la surface interne de la première pièce (23) adjacente à une extrémité et une première partie de rampe sur la face interne de la première pièce (23), la première pièce (23) est en matière thermoplastique,
- une deuxième pièce (24) en forme d'anneau cylindrique, ladite deuxième pièce (24) est en métal de type Zamak moulé ou en thermoplastique très haute performance, ladite deuxième pièce (24) comprend des encoches réparties sur sur toute la circonférence de sa surface externe et une deuxième partie de rampe sur la surface cylindrique interne, ladite deuxième pièce (24) a une densité supérieure à la première pièce (23) et lorsque la première pièce (23) et la deuxième pièce sont assemblées :
- les encoches de la deuxième pièce (24) s'emboîtent dans les encoches de la première pièce (23) bloquant la mobilité en rotation de la deuxième pièce (24) par rapport à la première pièce (23), et
- la deuxième partie de rampe de la deuxième pièce (24) forme le complément de la première partie de rampe de la première pièce (23),
- chaque partie de rampe est destinée à recevoir un ergot d'un connecteur électrique complémentaire.

2. Bague de verrouillage selon la revendication 1, dans laquelle la deuxième pièce (24) s'emboite dans la première pièce (23) par clipage (27) bloquant la translation de la première pièce (23) par rapport à la deuxième pièce (24).

3. Bague de verrouillage selon la revendication 1, dans laquelle la deuxième pièce (24) s'emboite dans la première pièce (23) jusqu'à une butée adaptée pour aligner l'extrémité de la première pièce (23) à l'extrémité de la deuxième pièce (24).

4. Bague de verrouillage selon la revendication 1, dans laquelle thermoplastique très haute performance est choisi parmi la famille des PAEK (pour polyaryléthercétones) : polyétheréthercétones (désigné par le sigle PEEK), polyéthercétonecétone (désigné par le sigle PEKK) ou un mélange des deux d'entre eux..

5. Bague de verrouillage selon la revendication 1, dans laquelle thermoplastique très haute performance est choisi parmi poly(sulfure de phénylène) (désigné par le sigle PPS), polyamide-imide (désigné par le sigle PAI), polyéthersulfone (désigné par le sigle PES), polyétherimide (désigné par le sigle PEI), polymère à cristaux liquides (désigné par le sigle LCP), ou un mélange d'au moins deux d'entre eux.

6. Bague de verrouillage selon la revendication 1, dans laquelle la première pièce (23) comporte sur sa surface cylindrique externe une partie de gorge en forme de U, V ou W adaptée pour la préhension de la première partie par une main.

## Patentansprüche

1. Verschlussring vom Typ Bajonett, der bestimmt ist, einen ringförmigen elektrischen Steckverbinder aufzunehmen, **dadurch gekennzeichnet, dass** er aufweist:
- ein erstes Teil (23) in Form eines zylindrischen Rings, das sich von einem Ende zu einem anderen erstreckt, wobei das erste Teil (23) Kerben umfasst, die über den gesamten Umfang der inneren Fläche des ersten Teils (23), anliegend an einem Ende, verteilt sind, und einen ersten Rampenteil auf der Innenseite des ersten Teils (23), wobei das erste Teil (23) aus thermoplastischem Material ist,
- ein zweites Teil (24) in Form eines zylindrischen Rings, wobei das zweite Teil (24) aus Metall vom Typ geformtes Zamak oder aus Hochleistungs-Thermoplastik ist, wobei das zweite Teil (24) Kerben umfasst, die über den gesamten Umfang seiner äußeren Fläche verteilt sind, und einen zweiten Rampenteil auf der zylindrischen Innenseite, wobei das zweite Teil (24) eine höhere Dichte als das erste Teil (23) hat und wenn das erste Teil (23) und das zweite Teil verbunden sind:
- die Kerben des zweiten Teils (24) in die Kerben des ersten Teils (23) einrasten, wodurch die Rotationsmobilität des zweiten Teils (24) in Bezug zum ersten Teil (23) blockiert wird, und
- der zweite Rampenteil des zweiten Teils (24) die Ergänzung des ersten Rampenteils des ersten Teils (23) bildet,
- wobei jeder Rampenteil bestimmt ist, einen Stift eines komplementären elektrischen Steckverbinders aufzunehmen.

2. Verschlussring nach Anspruch 1, wobei das zweite Teil (24) im ersten Teil (23) durch Clippen (27) einrastet, wodurch die Verschiebung des ersten Teils (23) in Bezug auf das zweite Teil (24) blockiert wird.

3. Verschlussring nach Anspruch 1, wobei das zweite Teil (24) im ersten Teil (23) bis zum einem Anschlag einrastet, der ausgebildet ist, um das Ende des ersten Teils (23) am Ende des zweiten Teils (24) auszurichten.

4. Verschlussring nach Anspruch 1, wobei die Hochleistungs-Thermoplastik aus der Familie der PAEK (für Polyaryletherketone): Polyetheretherketone (bezeichnet mit der Abkürzung PEEK), Polyetherketonketon (bezeichnet mit der Abkürzung PEKK) der einem Gemisch der beiden untereinander ausgewählt ist.

5. Verschlussring nach Anspruch 1, wobei die Hochleistungs-Thermoplastik aus Polyphenylensulfid (bezeichnet mit der Abkürzung PPS), Polyamidimid (bezeichnet mit der Abkürzung PAI), Polyethersulfon (bezeichnet mit der Abkürzung PES), Polyethylenimin (bezeichnet mit der Abkürzung PEI), Flüssigkeitskristallpolymer (bezeichnet mit der Abkürzung LCP) oder einem Gemisch von mindestens zwei von ihnen ausgewählt ist.

6. Verschlussring nach Anspruch 1, wobei das erste Teil (23) auf seiner äußeren zylindrischen Fläche einen Halsteil in Form von U, V oder W aufweist, der für das Ergreifen des ersten Teils mit einer Hand geeignet ist.

## Claims

1. Bayonet type locking ring intended to receive a circular electrical connector, **characterized in that** it comprises:
- a first piece (23) with a shape of a cylindrical ring extending from one end to another, said first piece (23) comprising notches distributed over the entire circumference of an internal face of the first piece (23) adjacent to one end and a first ramp part on the internal face of the first piece (23), the first piece (23) is made of thermoplastic material,
- a second piece (24) with a shape of a cylindrical ring, said second piece (24) is made of a moulded Zamak or of very high performance thermoplastic, said second piece (24) comprises notches distributed over the entire circumference of its external face and a second ramp part on the internal cylindrical surface, said second piece (24) has a density higher than the first piece (23) and when the first piece (23) and the second piece are assembled:
- the notches of the second piece (24) fit in the notches of the first piece (23) preventing the second piece (24) from rotating in relation to the first piece (23); and
- the second ramp part of the second piece (24) complements the first ramp part of the first piece (23),
- each ramp part is intended to receive a lug of a complementary electrical connector.

2. Locking ring according to claim 1, wherein the second piece (24) clips into the first piece (23) by clipping (27) preventing a displacement of the first piece (23) in relation to the second piece (24).

3. Locking ring according to claim 1, wherein the second piece (24) clips into the first piece (23) up to a stop configured to line up the end of the first piece (23) with the end of the second piece (24).

4. Locking ring according to claim 1, wherein very high performance thermoplastic is selected from the family of PAEK (for polyaryletherketones): polyetheretherketones (PEEK), polyetherketoneketone (PEKK) or a combination of two of them

5. Locking ring according to claim 1, wherein very high performance thermoplastic is selected from polyphenylene sulfide (PPS), a polyamide-imide (PAI), polyethersulfone (PES), polyetherimide (PEI), liquid crystal polymer (LCP) or a combination of at least two of them.

6. Locking ring according to claim 1, wherein the first piece (23) comprises on its external cylindrical surface a U, V or W shaped grooved portion suitable for grasping the first portion by a hand.
